# EUROPÄISCHE PATENTSCHRIFT

(11) **EP 0 243 648 B1**
(45) Veröffentlichungstag und Bekanntmachung des Hinweises auf die Patenterteilung: **12.09.1990**
(21) Anmeldenummer: 87103952.5
(22) Anmeldetag: 18.03.1987
(51) Int. Cl.: H01H 73/18, H01H 71/24

(54) **Elektrischer Schutzschalter**
Electrical circuit breaker
Disjoncteur électrique

(30) Priorität: 07.04.1986 CH 1351/86
(43) Veröffentlichungstag der Anmeldung: 04.11.1987
(73) Patentinhaber: Sprecher + Schuh AG, CH-5001 Aarau (CH)
(72) Erfinder: Hilfiker, Peter, CH-5033 Buchs (CH); Feller, Willy, CH-5022 Rombach (CH); Lüthy, Hans, CH-5043 Holziken (CH)
(74) Vertreter: Patentanwälte Schaad, Balass, Menzl & Partner AG

(56) Entgegenhaltungen:
- DE-A- 479 950
- DE-A- 2 616 554
- FR-A- 2 527 831
- US-A- 3 189 707

## Beschreibung

Die vorliegende Erfindung betrifft einen elektrischen Schutzschalter gemäss Oberbegriff des Anspruches I.

Bei einem bekannten Schutzschalter dieser Art ist der bewegliche Kontaktteil auf einem Bolzen gelagert, der an einem Bügel befestigt ist, welcher am Rückschlussteil der magnetischen Auslöseeinrichtung befestigt ist (CH-A 479 950). An diesem Bügel ist das eine Ende der Wicklung der Auslösespule der magnetischen Auslöseeinrichtung angeschweisst. Diese bekannte Konstruktion ist trotz ihrer Einfachheit doch noch verhältnismässig aufwendig in der Herstellung und im Zusammenbauen.

Beim aus der GB-A 2 127 225 bekannten Schutzschalter ist am Joch der magnetischen Auslöseeinrichtung ein Halteteil befestigt, an dem neben dem beweglichen Kontaktteil auch der Schalterantrieb angebracht ist. Diese aus vielen einzelnen Bauteilen bestehende Konstruktion benötigt verhältnismässig viel Platz und verlangt zudem einen erheblichen Aufwand beim Zusammenbauen.

Der vorliegenden Erfindung liegt nun die Aufgabe zugrunde, einen Schutzschalter der eingangs genannten Art von einfacher und zuverlässig arbeitender Konstruktion zu schaffen, dessen magnetische Auslöseeinrichtung und der bewegliche Kontaktteil eine kompakte, möglichst wenig Platz beanspruchende Einheit bilden, die sich zudem auf einfache Weise zusammenbauen und mit andern Bauteilen in ein Schaltergehäuse einbauen lässt.

Diese Aufgabe wird erfindungsgemäss durch die Merkmale des kennzeichnenden Teils des Anspruches I gelöst.

Das Anbauen der den beweglichen Kontaktteil tragenden Halterung an die magnetische Auslöseeinrichtung, vorzugsweise an deren Auslösespule, kann dank der Schnappverbindung auf einfache Weise durch Aufstecken der Halterung samt beweglichem Kontaktteil auf die Auslöseeinrichtung erfolgen.

Eine besonders konstruktiv einfache und platzsparende Konstruktion ergibt sich dann, wenn die Verbindung zwischen Halterung und magnetischer Auslöseeinrichtung wie in den Ansprüchen 2 bis 5 definiert ausgebildet ist.

Vorzugsweise ist die Halterung mit dem einen Ende der Wikklung der Auslösespule verbunden, während der bewegliche Kontaktteil auf einem an der Halterung angebrachten Lagerbolzen gelagert ist.

Ein im Kurzschlussfall erwünschtes schnelles Oeffnen des Schaltkontaktes wird gemäss Anspruch 9 dadurch erreicht, dass die magnetische Auslöseeinrichtung einen Anker aufweist, der als auf den beweglichen Kontaktteil einzuwirken bestimmten Zuganker ausgebildet ist.

Eine besonders kompakte Bauweise des erfindungsgemässen Schutzschalters ergibt sich bei einer Ausbildung, wie sie in den Ansprüchen 12 und 13 definiert ist.

Im folgenden wird anhand der Zeichnung ein Ausführungsbeispiel des Erfindungsgegenstandes näher erläutert. Es zeigt rein schematisch:
Fig. I in Seitenansicht und teilweise im Schnitt den eine magnetische Auslöseeinrichtung aufweisenden Teil eines elektrischen Schutzschalters,
Fig. 2 in gegenüber Fig. I vergrösserter Darstellung eine Draufsicht auf die Lagerung des beweglichen Kontaktteiles in Richtung des Pfeiles A in Fig. I,
Fig. 3 in gegenüber der Fig. 1 vergrössertem Massstab einen Längsschnitt durch die magnetische Auslöseeinrichtung,
Fig. 4 einen Schnitt entlang der Linie IV-IV in Fig. 3,
Fig. 5 in Seitenansicht und gegenüber der Fig. I vergrössertem Massstab den beweglichen Kontaktteil, und
Fig. 6 eine Ansicht der Halterung für den beweglichen Kontaktteil in Richtung des Pfeiles B in Fig. 3.

In der Fig. I ist ein Teil einer Phase eines dreiphasigen Schutzschalters dargestellt. Die drei Phasen haben denselben, anhand der Figuren im folgenden nun zu beschreibenden Aufbau.

Der Schaltkontakt I jeder Phase wird durch einen feststehenden Kontaktteil 2 und einen beweglichen Kontaktteil 3 gebildet. Diesem Schaltkontakt ist eine magnetische Auslöseeinrichtung 4 sowie eine Löschkammer 5 mit Löschblechen 6 zugeordnet. Der feststehende Kontaktteil 2 ist mit einem Lichtbogenleitblech 7 einstückig ausgebildet, das sich zur Löschkammer 5 hin erstreckt. Der feststehende Kontaktteil 2 trägt ein Kontaktelement 8, das mit einem Kontaktelement 9 des beweglichen Kontaktteiles 3 zusammenwirkt. Dieses Kontaktelement 9 ist an einem Kontaktträger 10 befestigt, der mit zwei in einem Abstand und parallel zueinander verlaufenden Verbindungsteilen II, 12 verbunden ist. Von diesen Verbindungsteilen II, 12, welche über einen Steg 13 miteinander in Verbindung stehen, ist in Fig. I nur der Verbindungsteil 12 und in Fig. 5 nur der Verbindungsteil II sichtbar. Die beiden Verbindungsteile II, 12 sind drehbar auf einem Bolzen 14 gelagert, der an einer Halterung 15 aus elektrisch leiten dem Material, vorzugsweise Kupfer, befestigt ist. Die beiden Verbindungsteile II, 12 sind an ihren Enden über einen U-förmig ausgebildeten Bügel 16 miteinander verbunden. An diesem Bügel 16 ist einerseits ein Fortsatz 17 und andererseits eine Anschlagnase 18 ausgebildet, wie das aus den Fig. 2 und 5 besonders deutlich hervorgeht.

Auf dem Bolzen 14 ist weiter drehbar ein Kopplungsglied 19 gelagert. Auf diesem Bolzen 14 sitzt weiter eine Torsionsfeder 20, die sich mit dem einen Ende 20a an einem Absatz 21 des Kopplungsgliedes 19 und mit dem andem Ende 20b an der Anschlagnase 18 des beweglichen Kontaktteiles 3 abstützt (Fig. 2). Am Kopplungsglied 19 ist weiter ein Anschlagteil 22 ausgebildet, mit dem sich das Kopplungsglied 19 unter der Wirkung der Torsionsfeder 20 am Fortsatz 17 des beweglichen Kontaktteiles 3 abstützt. Das Kopplungsglied 19 ist ferner mit einem abstehenden Nocken 23 versehen (Fig. 2), der in das gabelförmig ausgebildete Ende 24a eines Betätigungselementes 24 eingreift. Dieses Betätigungselement 24 bildet Teil des allen Phasen gemeinsamen Schalterantriebes, der in den Figuren nicht näher dargestellt ist.

Die magnetische Auslöseeinrichtung 4 weist eine Auslösespule 25 mit einem Spulenkörper 26 aus Kunststoff auf, der eine Wicklung 27 trägt. Letztere ist mit ihrem einen Ende 27a an einen L-förmigen Anschlussteil 28 angeschweisst, der als Anschlussklemme 29 ausgebildet ist. Das andere Ende 27b der Wicklung 27 ist an den einen Schenkel 15a der Halterung 15 angeschweisst. Dieser Schenkel 15a ist mit einem Lichtbogenleitelement 30 einstückig ausgebildet, das sich entlang der Auslösespule 25 erstreckt. Auf der der Wicklung 27 zugekehrten Seite ist am Lichtbogenleitelement 30 ein Blech 31 aus ferromagnetischem Material befestigt, das die Kommutierung eines beim Oeffnen des Schaltkontaktes I auf tretenden Lichtbogens auf das Lichtbogenleitelement 30 begünstigt.

Im Innern des Spulenkörpers 26 ist ein in Spulenlängsrichtung verschiebbarer Anker 32 angeordnet, der zwischen den Verbindungsteilen 11, 12 des beweglichen Kontaktteiles 3 verläuft und mit seinem Ende 32a an diesen Verbindungsteilen 11, 12 anzugreifen bestimmt ist. Zudem wirkt der Anker 32 mit diesem Ende 32a weiter mit einem Auslöseelement 33 zusammen, das Teil der Schalterauslöseeinrichtung bildet.

Mit dem einen Flansch 26a des Spulenkörpers 26 sind zwei vom Spulenkörper 26 wegragende Halteglieder 34, 35 einstükkig ausgebildet, die in einem Abstand und parallel zueinander verlaufen, wie das insbesondere aus Fig. 4 ersichtlich ist. Jedes Halteglied 34, 35 ist mit einer federnden Zunge 36 bzw. 37 versehen. Die beiden Zungen 36, 37 sind etwas gegeneinander zu, d.h. nach innen gebogen. Zwischen den Enden dieser Zungen 36, 37 und dem Flansch 26a des Spulenkörpers 26. ist der Schenkel 15a der Halterung 15 festgeklemmt. Mit dem andern Schenkel 15b, der gegenüber dem Schenkel 15a abgewinkelt ist, sitzt die Halterung 15 auf dem Halteglied 35, wie das insbesondere aus Fig. 3 hervorgeht. Zudem hintergreift dieser Schenkel 15b der Halterung 15 mit einem Fortsatz 38 eine vorspringende Nase 39, die am Halteglied 35 ausgebildet ist. Durch die beiden elastisch ausbiegbaren Zungen 36, 37 wird die Halterung 15 in der Art einer Schnappverbindung am Spulenkörper 26 gehalten. Eine Verschiebung der Halterung 15 quer zur Wirkrichtung der Zungen 36, 37, d.h. quer zur Spulenlängsachse 26', wird einerseits durch die Auflage des Schenkels 15b auf dem Halteglied 35 und andererseits durch den die Nase 39 hintergreifenden Fortsatz 38 verhindert.

In den beiden Haltegliedern 34, 35 sind sich in Richtung der Längsachse 26' des Spulenkörpers 26 erstreckende Längs schlitze 40 (Fig. 3) vorhanden, in die vom Anker 32 seitlich wegragende Fortsätze 41 (Fig. I) eingreifen. Durch diese Längsschlitze 40 wird der Anker 32 geführt.

In Fig. ist der Schalter mit geschlossenem Schaltkontakt I gezeigt. Zum Oeffnen dieses Schaltkontaktes I wird das Betätigungselement 24 im Gegenuhrzeigersinn verschwenkt. Das hat ein Drehen des Kopplungsgliedes 19 im Uhrzeigersinn zur Folge. Da das Kopplungsglied 19 wie bereits erwähnt mit dem Anschlagteil 22 am Fortsatz 17 des beweglichen Kontaktteiles 3 anliegt, wird bei dieser Drehbewegung des Kopplungsgliedes 19 der bewegliche Kontaktteil 3 sofort mitgenommen und vom feststehenden Kontaktteil 2 wegbewegt. Somit werden die beiden Kontaktelemente 8, 9 rasch voneinander getrennt. Ein sich beim Oeffnen des Schaltkontaktes I bildender Lichtbogen wandert sofort auf die Lichtbogenleitbleche 7 und 30.

Zum Schliessen des Schaltkontaktes I wird das Betätigungselement 24 im Uhrzeigersinn verschwenkt, was eine Drehung des Kopplungsgliedes 19 im Gegenuhrzeigersinn zur Folge hat. Ueber die Torsionsfeder 20 wird diese Drehbewegung des Kopplungsgliedes 19 auf den beweglichen Kontaktteil 3 übertragen. In geschlossener Stellung des Schaltkontaktes wird der bewegliche Kontaktteil 3 durch die als Kontaktdruckfeder wirkende Torsionsfeder 20 gegen den feststehenden Kontaktteil 2 gedrückt.

Im Falle eines Kurzschlusses spricht die magnetische Auslöseeinrichtung 4 an, was zur Folge hat, dass der Anker 32 zurückgezogen wird. Da dessen Ende 32a wie bereits beschrieben an den Verbindungsteilen 11, 12 des beweglichen Kontaktteiles 3 angreift, wird durch diese Rückwärtsbewegung des Ankers 32 der bewegliche Kontaktteil 3 vom fest stehenden Kontaktteil 2 wegbewegt und der Schaltkontakt I aufgerissen. Gleichzeitig wird das Auslöseelement 33 mitgenommen, wodurch der Schalterauslösemechanismus betätigt wird.

Durch dieses direkte Einwirken des Ankers 32 auf den beweglichen Kontaktteil 3 wird der Schaltkontakt I rasch geöffnet. Der sich dabei bildende Lichtbogen kommutiert wie bereits erwähnt auf die Lichtbogenleitbleche 7 und 30, was zur Folge hat, dass über die Kontaktteile 2, 3 sehr rasch nach Auftreten eines Kurzschlusses kein Strom mehr fliesst. Auf diese Weise wird vermieden, dass der Kurzschlussstrom zu lange über den Bolzen 14 fliesst, so dass dieser nicht überbeansprucht wird.

Das Zusammenbauen der magnetischen Auslöseeinrichtung 4 und der Halterung 15 für den beweglichen Kontaktteil 3 kann auf sehr einfache Weise durch Aufstecken der Halterung 15 auf die magnetische Auslöseeinrichtung 4 in Richtung der Längsachse 26' des Spulenkörpers 26. Im Zuge dieses Aufsteckens werden die federnden Zungen 36, 37 etwas zurückgebogen und schnappen dann in ihre Ruhelage zurück, in der sie wie bereits erwähnt den Schenkel 15a der Halterung 15 gegen den Flansch 26a des Spulenkörpers 26 drücken und somit die Halterung 15 festhalten. Gleichzeitig kommt der Fortsatz 38 am Schenkel 15b der Halterung 15 mit der vorspringenden Nase 39 am Halteglied 35 zum Zusammenwirken.

Die aus magnetischer Auslöseeinrichtung 4, Halterung 15, Bolzen 14, beweglichem Kontaktteil 3, Kopplungsglied 19 und Torsionsfeder 20 bestehende Baueinheit ist von sehr kompakter und platzsparender Bauweise und lässt sich nicht nur sehr einfach zusammenbauen, sondern auch rasch und ohne Schwierigkeiten in das Schaltergehäuse einbauen, in welchem die entsprechenden Baueinheiten für die anderen Phasen sowie weitere Bauteile, wie beispielsweise die Bimetallauslöser und der gemeinsame Schalterantrieb, untergebracht sind.

Es versteht sich, dass der beschriebene Schutzschalter in verschiedenen Teilen auch anders als wie beschrieben und dargestellt ausgebildet werden kann. Von den verschiedenen möglichen Varianten sei im folgenden nur auf einige wenige hingewiesen.

Wie aus Fig. 3 und insbesondere der Fig. 6 hervorgeht, kann am einen Halteglied 34 oder 35 oder an beiden Haltegliedern 34 und 35 eine vorspringende Rippe 42 vorgesehen werden, die sich in Richtung der Längsachse 26' des Spulenkörpers 26 erstreckt. Diese Rippe 42 greift in eine seitlich am Schenkel 15a der Halterung 15 vorgesehene Aussparung 43 ein. Entsprechend kann an der gegenüberliegenden Seitenkante des Schenkels 15a eine zweite Aussparung vorgesehen werden, in die eine Rippe am Halteglied 35 eingreift. Durch die in die Aussparung 43 eingreifende Rippe 42 wird eine Verschiebung der Halterung 15 in einer Richtung quer zur Wirkrichtung der Zungen 36, 37, d.h. quer zur Spulenkörperlängsachse 26', verhindert. Damit wird die durch den Fortsatz 38 und die Nase 39 erzielte Wirkung unterstützt.

Dieselbe Wirkung liesse sich auch erreichen, wenn am Schenkel 15a eine vorspringende Nase vorgesehen würde, die in eine Führungsnut am einen Halteglied eingreift.

Die Schnappverbindung zwischen der Halterung 15 und der Auslöseeinrichtung 4 kann auch eine andere als die gezeigte Ausgestaltung erfahren. So ist es zum Beispiel denkbar, die federnden Zungen 36, 37 statt an den Haltegliedern 34, 35 auszubilden, am Schenkel 15a der Halterung 15 vorzusehen. In diesem Falle sind an den Haltegliedern 34, 35 Vor sprünge vorzusehen, an denen die Zungen am Schenkel 15a anstehen und die ein Verschieben der Halterung 15 verhindern.

Im weitern ist es denkbar, nur ein Halteglied 35 vorzusehen und die Halterung 15 an einer andern Stelle auf geeignete Weise zu halten, z.B. mittels eines Fortsatzes am Schenkel 15a, der ein Arretierglied am Flansch 26a des Spulenkörpers 26 untergreift.

## Patentansprüche

I. Elektrischer Schutzschalter mit wenigstens einem durch einen feststehenden (2) und einen beweglichen (3) Kontaktteil gebildeten Kontakt und einer letzterem zugeordneten magnetischen Auslöseeinrichtung (4), an der eine Halterung (15) für den beweglichen Kontaktteil (3) angebracht ist, dadurch gekennzeichnet, dass die Halterung (15) durch eine Schnappverbindung (36, 37) an der magnetischen Auslöseeinrichtung (4) gehalten ist.

2. Schutzschalter nach Anspruch I, dadurch gekennzeichnet, dass wenigstens ein an der magnetischen Auslöseeinrichtung (4) vorgesehenes Halteglied (34, 35) und/oder die Halterung (15) mit einem elastisch auslenkbaren Rastglied (36, 37) versehen ist, das auf die Halterung (15) bzw. das Halteglied (34, 35) einwirkt.

3. Schutzschalter nach Anspruch 2, gekennzeichnet durch zwei mit dem Spulenkörper (26) der Auslösespule (25) der magnetischen Auslöseeinrichtung (4) verbundene, in einem Abstand voneinander angeordnete Halteglieder (34, 35), die die Halterung (15) zwischen sich aufnehmen.

4. Schutzschalter nach Anspruch 3, dadurch gekennzeichnet, dass jedes Halteglied (34, 35) mit einem zungenartig ausgebildeten Rastglied (36, 37) versehen ist, wobei die Halterung (15) zwischen den Rastgliedern (36, 37) und einem Anschlagteil, vorzugsweise einem am Spulenkörper (26) ausgebildeten Flansch (26a), festgehalten ist.

5. Schutzschalter nach Anspruch 4, dadurch gekennzeichnet, dass die Halterung (15) an einem Haiteglied (35) gegen eine Verschiebung quer zur Wirkrichtung der Rastglieder (36, 37) abgestützt ist.

6. Schutzschalter nach einem der Ansprüche I bis 5, dadurch gekennzeichnet, dass die Halterung (15) mit dem einem Ende (27b) der Wicklung (27) der Auslösespule (25) verbunden ist und einen Lagerbolzen (14) trägt, auf dem der bewegliche Kontaktteil (3) gelagert ist.

7. Schutzschalter nach Anspruch 6, dadurch gekennzeichnet, dass die Halterung (15) ein Lichtbogenleitelement (30) aufweist.

8. Schutzschalter nach Anspruch 7, dadurch gekennzeichnet, dass das Lichtbogenleitelement (30) mit einem Belag (31) aus ferromagnetischem Material versehen ist.

9. Schutzschalter nach einem der Ansprüche I bis 8, dadurch gekennzeichnet, dass die magnetische Auslöseeinrichtung (4) einen als auf den beweglichen Kontaktteil (3) einzuwirken bestimmten Zuganker ausgebildeten Anker (32) aufweist.

10. Schutzschalter nach den Ansprüchen 3 und 9, dadurch gekennzeichnet, dass die Halteglieder (34, 35) mit Führungen (40),vorzugsweise Führungsschlitzen,zur Führung des Ankers (32) versehen sind.

11. Schutzschalter nach Anspruch 9 oder 10, gekennzeichnet durch ein beim Ansprechen der magnetischen Auslöseeinrichtung (4) durch den Anker (32) betätigbares Auslöseelement (33) zum Auslösen des Schalterantriebes.

12. Schutzschalter nach Anspruch 6, dadurch gekennzeichnet, dass auf dem Lagerbolzen (14) drehbar ein Kopplungsglied (19) angeordnet ist, das mit einem Betätigungselement (24) des Schalterantriebes in Verbindung steht und das im Oeffnungssinn direkt mit dem beweglichen Kontaktteil (3) zusammenwirkt und im Schliessinn über eine Kontaktdruckfeder (20) mit dem beweglichen Kontaktteil (3) in Wirkverbindung steht.

13. Schutzschalter nach Anspruch 12, dadurch gekennzeichnet, dass die Kontaktdruckfeder eine Torsionsfeder (20) ist, die sich mit dem einen Ende (20a) am Kopplungsglied (19) und mit dem andern Ende (20b) am beweglichen Kontaktteil (3) abstützt und die das Kopplungsglied (19) gegen den beweglichen Kontaktteil (3) drückt.

14. Schutzschalter nach Anspruch 5, dadurch gekennzeichnet, dass wenigstens am einen Halteglied (35) oder an der Halterung (15) ein vorspringendes Element (42) vorgesehen ist, das zum Verhindern einer Bewegung der Halterung (15) quer zur Wirkrichtung der Rastglieder (36, 37) mit einem Gegenelement, vorzugsweise einer Nut (43), an der Halterung (15) bzw. am Halteglied (35) zusammenwirkt.

## Claims

1. An electric protective switch having at least one contact which is formed by a stationary contact-part (2) and a movable contact-part (3), and a magnetic tripping-device (4) which is associated with the contact and to which there is fastened a holding device (15) for the movable contact-part (3), characterized in that the holding device (15) is held on the magnetic tripping-device (4) by means of a snap connection (36, 37).

2. A protective switch in accordance with Claim 1, characterized in that at least one holding member (34, 35), which is provided on the magnetic tripping-device (4), and/or the holding device has/have an elastically deflectable locking member (36, 37) which acts on the holding device (15) and/or the holding member (34, 35).

3. A protective switch in accordance with Claim 2, characterized by two holding members (34, 35) which are connected to the coil former (26) of the trip coil (25) of the magnetic tripping-device (4), are arranged at a distance from one another and receive the holding device (15) between them.

4. A protective switch in accordance with Claim 3, characterized in that each holding member (34, 35) has a locking member (36, 37) of tongue-like design, the holding device (15) being secured between the locking members (36, 37) and a stop part which is preferably a flange (26a) constructed on the coil former (26).

5. A protective switch in accordance with Claim 4, characterized in that the holding device (15) is supported on a holding member (35) against a displacement transverse to the operating direction of the locking members (36, 37).

6. A protective switch in accordance with any one of Claims 1 to 5, characterized in that the holding device (15) is connected to one end (27b) of the winding (27) of the tripping coil (25) and bears a bearing bolt (14) on which the movable contact-part (3) is mounted.

7. A protective switch in accordance with Claim 6, characterized in that the holding device (15) has an arc conducting element (30).

8. A protective switch in accordance with Claim 7, characterized in that the arc conducting element (30) has a cover (31) made of a ferromagnetic material.

9. A protective switch in accordance with any one of Claims 1 to 8, characterized in that the magnetic tripping-device (4) has an armature (32) in the form of a tie rod intended to act on the movable contact-part (3).

10. A protective switch in accordance with Claims 3 and 9, characterized in that the holding members (34, 35) have guiding devices (40), preferably guide slots, for guiding the anchor (32).

11. A protective switch in accordance with Claim 9 or 10, characterized by a tripping element (33) for tripping the circuit-breaker drive, which can be actuated by the anchor (32) when the magnetic tripping-device (4) reacts.

12. A protective switch in accordance with Claim 6, characterized in that a coupling member (19) is rotatably arranged on the bearing bolt (14), the coupling member being connected to an actuating element (24) of the circuit-breaker drive and in the opening sense cooperating directly with the movable contact-part (3) and in the closing sense being in operative connection with the movable contact-part (3) via a contact compression spring (20).

13. A protective switch in accordance with Claim 12, characterized in that the contact compression spring is a torsion spring (20) supported at one end (20a) on the coupling member (19) and at the other end (20b) on the movable contact-part (3) and pressing the coupling member (19) against the movable contact-part (3).

14. A protective switch in accordance with Claim 5, characterized in that a projecting element (42) is provided on at least one holding member (35) or on the holding device (15) and in order to prevent movement of the holding device (15) transverse to the operating direction of the locking members (36, 37) cooperates with a counter element, preferably a notch (43), on the holding device (15) or on the holding member (35).

## Revendications

1. Disjoncteur de protection électrique comprenant au moins un contact formé par un élément de contact fixe (2) et un élément de contact mobile (3) et un dispositif de déclenchement magnétique (4) associé audit contact et sur lequel est montée une fixation (15) pour l'élément de contact mobile (3), caractérisé en ce que la fixation (15) est maintenue sur le dispositif de déclenchement magnétique (4) par un assemblage à enclenchement (36, 37).

2. Disjoncteur de protection selon la revendication 1, caractérisé en ce qu'au moins un élément de retenue (34, 35) prévu sur le dispositif de déclenchement magnétique (4) et/ou la fixation (15) est muni d'un élément d'arrêt (36, 37) qui peut s'écarter élastiquement et agit sur la fixation (15) et respectivement sur l'élément de retenue (34, 35).

3. Disjoncteur de protection selon la revendication 2, caractérisé en ce qu'il comprend deux éléments de retenue (34, 35) rattachés à l'armature de bobine (26) de la bobine d'excitation (25) du dispositif de déclenchement magnétique (4) et disposés à distance l'un de l'autre, qui reçoivent entre eux la fixation (15).

4. Disjoncteur de protection selon la revendication 3, caractérisé en ce que chaque élément de retenue (34, 35) est muni d'un élément d'arrêt (36, 37) conformé en languette, la fixation (15) étant immobilisée entre les éléments d'arrêt (36, 37) et une butée, de préférence une bride (26a) conformée sur l'armature de bobine (26).

5. Disjoncteur de protection selon la revendication 4, caractérisé en ce que la fixation (15) est bloquée contre un élément de retenue (35) de façon à empêcher un déplacement transversalement à la direction d'action des éléments d'arrêt (36, 37).

6. Disjoncteur de protection selon l'une des revendications 1 à 5, caractérisé en ce que la fixation (15) est reliée à l'une des extrémité (27b) de l'enroulement (27) de la bobine d'excitation (25) et qu'elle porte un axe de palier (14) sur lequel est monté l'élément de contact mobile (3).

7. Disjoncteur de protection selon la revendication 6, caractérisé en ce que la fixation (15) comprend un élément de guidage de l'arc (30).

8. Disjoncteur de protection selon la revendication 7, caractérisé en ce que l'élément de guidage de l'arc (30) est muni d'un revêtement (31) de matériau ferromagnétique.

9. Disjoncteur de protection selon l'une des revendications 1 à 8, caractérisé en ce que le dispositif de déclenchement magnétique (4) comprend un induit (32) conformé en induit d'attraction destiné à agir sur l'élément de contact mobile (3).

10. Disjoncteur de protection selon l'une des revendications 3 et 9, caractérisé en ce que les éléments de retenue (34, 35) sont munis de guidages (40), de préférence de fentes de guidage, pour le guidage de l'induit (32).

11. Disjoncteur de protection selon l'une des revendications 9 ou 10, caractérisé en ce qu'il comprend un élément déclencheur (33) pour le déclenchement de l'entraînement du disjoncteur, qui peut être actionné par l'induit (32) lors de la réponse du dispositif de déclenchement magnétique (4).

12. Disjoncteur de protection selon la revendication 6, caractérisé en ce que sur l'axe de palier (14) est monté de manière tournante un élément de couplage (19) qui est relié à un élément de manoeuvre (24) de l'entraînement du disjoncteur et qui coopère directement avec l'élément de contact mobile (3) dans le sens de l'ouverture et qui, par l'intermédiaire d'un ressort de pression de contact (20), est en liaison active avec l'élément de contact mobile (3).

13. Disjoncteur de protection selon la revendication 12, caractérisé en ce que le ressort de pression de contact (20) est un ressort à torsion qui prend appui avec l'une de ses extrémités (20a) sur l'élément de couplage (19) et avec l'autre extrémité (20b), sur l'élément de contact mobile (3) et qui pousse l'élément de couplage (19) contre l'élément de contact mobile (3).

14. Disjoncteur de protection selon la revendication 5, caractérisé en ce qu'il est prévu sur au moins l'un des éléments de retenue (35) ou sur la fixation (15) un élément en saillie (42) qui, pour empêcher un mouvement de la fixation (15) transversalement à la direction d'action des éléments d'arrêt (36, 37), coopère svec un élément conjugué, de préférence une rainure (43) sur la fixation (15) et respectivement sur l'élément de retenue (35).
